# EUROPÄISCHE PATENTANMELDUNG

(11) **EP 2 674 042 A1**
(43) Veröffentlichungstag der Anmeldung: **18.12.2013**
(21) Anmeldenummer: 12004398.9
(22) Anmeldetag: 11.06.2012
(51) Int. Cl.: A24C 5/00

(54) **Zigarettenherstellungsanordnung**

(71) Anmelder: Riedel Filtertechnik GmbH, 33818 Leopoldshöhe (DE)
(72) Erfinder: Kükenshöner, Udo, 33818 Leopoldshöhe (DE)
(74) Vertreter: Schober, Mirko

(57) **Zusammenfassung**

Die Zigarettenherstellungsanordnung weist wenigstens eine Zigarerettenherstellungsmaschine (1), wenigstens einen Verdichter (4) und wenigstens eine Filtereinrichtung (5, 12) zum Filtern der aus der Zigarettenherstellungsmaschine (1) abgeführten und über eine Abführleitung (7, 8, 9) zur Filtereinrichtung (5) geführten Prozessluft auf. Es ist eine über eine Verdichterleitung (24) mit dem Verdichter (4) verbundene Vakuumkammer (2) mit einem den Tabak fördernden Fördermedium in der Zigarettenherstellungsmaschine (1) vorgesehen. Ein erster, durch das Fördermedium geleiteter Luftstrom (11) wird aus der Vakuumkammer (2) über die Verdichterleitung (24) zu dem Verdichter (4) geführt. Ferner ist eine außerhalb der Vakuumkammer (2) in der Zigarettenherstellungsmaschine (1) angeordnete Abführvorrichtung (3) zur Abführung von in der Zigarettenherstellungsmaschine (1) und außerhalb der Vakuumkammer (2) anfallender Prozessluft vorgesehen. Die Abführeinrichtung (3) ist über eine Abführleitung (31), insbesondere eine Bypassleitung (31), unter Umgehung des Verdichters (4) mit der Filtereinrichtung (5) verbunden.

## Beschreibung

Die Erfindung betrifft eine Zigarettenherstellungsanordnung nach dem Oberbegriff des Anspruchs 1.

Entsprechende Anordnungen weisen - wie schematisch in Figur 1 gezeigt - eine (oder mehrere) Zigarettenherstellungsmaschine 1, sog. Maker, auf. In diesen Makern 1 ist eine Vakuumkammer 2 vorgesehen, in der ein Fördermedium (nicht gezeigt), insbesondere ein Transportband für Tabak, vorgesehen ist, welches den Tabak fördert. Dabei werden die Vakuumkammer 2 und das Fördermedium mit Prozessluft 11 durchströmt, welche folglich eine bestimmte Menge Tabakpartikel und insbesondere auch im Tabak noch vorhandene weitere Partikel beinhaltet. Diese Luft 11 muss verdichtet werden und wird über eine Verdichterleitung 24 einem Verdichter 4 zugeführt. Außerhalb der Vakuumkammer 2 befindet sich noch weiterer Raum in dem Maker 1, in dem weitere Prozessluft 10 gesammelt und über eine Abführvorrichtung 3 und eine Leitung 30 ebenfalls dem Verdichter 4 zugeführt wird. Beide Luftströme 10 und 11 enthalten Partikel, zum Teil mit abrasiven Eigenschaften. Die Luftströme 10, 11 werden nach der Verdichtung mit einer Sammelleitung 7 (die Leitungen 8 und 9 sind entsprechende Sammelleitungen anderer nicht gezeigter Maker) einer Filtereinrichtung 5 zugeleitet und dort aufbereitet bzw. gefiltert und über ein Gebläse 6 weiter befördert.

Nachteilig an dem bekannten System ist zum Einen, dass aufgrund der abrasiven Medien in den Luftströmen 10, 11 der Verdichter verschleißanfällig und daher wartungsanfällig ist. Zudem entstehen durch den Betrieb des Verdichters Prozesswärme und hohe Schallemission, so dass einerseits erhöhte Anforderungen an die Klimatisierung und den Schallschutz an den Arbeitsplätzen in der Umgebung der Maker zu stellen sind.

All diese Faktoren führen letztlich zu hohen Betriebskosten der Anlage und zu hohem Energieverbrauch.

Aufgabe der Erfindung ist es daher, eine Zigarettenherstellungsanordnung der eingangs genannten Art anzugeben, mit der sich insbesondere der Energieverbrauch deutlich reduzieren lässt.

Gelöst wird diese Aufgabe durch eine Zigarettenherstellungsanordnung mit den Merkmalen des Anspruchs 1. Vorteilhafte Ausführungsformen finden sich in den abhängigen Ansprüchen.

Erfindungsgemäß werden die Luftströme aus der Vakuumkammer und der übrigen Zigarettenherstellungsmaschine aufgespalten, indem der nicht aus der Vakuumkammer stammende Luftstrom über eine Bypassleitung an dem Verdichter vorbei in eine Filtereinrichtung geführt wird.

Dadurch wird lediglich ca. die Hälfte der anfallenden Gesamtluftmenge, insbesondere auf ca. 90 mbar, verdichtet. Dies führt bereits zu einer erheblichen Leistungseinsparung am Verdichter. Zudem wird die durch den Verdichter, in der Regel ein Ventilator, erzeugte Wärme entsprechend der zu verdichtenden Luftmenge reduziert, so dass die einzusetzenden Klimaanlagen deutlich entlastet werden. Weiter wird durch die Reduzierung der Förderluft die Schallemission reduziert. Schließlich wird auch die Wartung des Verdichters weniger aufwendig, weil mit der Reduzierung der Fördermenge auch der Verschleiß durch im Luftstrom enthaltene abrasive Stoffe reduziert wird.

Zur weiteren Reduzierung der durch Klimatisierung entstehenden Kosten kann vorgesehen sein, den Verdichter außerhalb der Zigarettenherstellungsmaschine anzuordnen. Vorteilhaft ist dabei, einen externen Ventilator in einem von der Zigarettenherstellungsmaschine separierten Raum zu betreiben. Dieser muss nicht klimatisiert werden und dort ist auch kein Personal erforderlich. Dadurch wird nicht nur der Aufwand der Klimatisierung reduziert, sondern auch die am Arbeitsplatz entstehende, durch den Ventilator hervorgerufene Schallemission verringert.

Schließlich kann bei einer erfindungsgemäßen Zigarettenherstellungsanordnung vorgesehen sein, dass eine Mehrzahl Zigarettenherstellungsmaschinen vorgesehen sind. Die aus den Vakuumkammern der Zigarettenherstellungsmaschinen kommenden Luftströme werden in vorteilhafter Weise durch einen Filter in einen zentralen externen Verdichter verdichtet. Die übrigen Abluftströme aus den Zigarettenherstellungsmaschinen außerhalb der Vakuumkammern werden ebenfalls durch einen weiteren zentralen Filter geführt. Der zentrale Verdichter wird in vorteilhafter Weise wieder außerhalb des Produktionsraumes vorgesehen. Dabei kann auch ein maschinenbezogenes Regelsystem vorgesehen sein. Dadurch lassen sich die vom Verdichter zu verdichtenden Luftströme aus den Vakuumkammern jeder Zigarettenherstellungsmaschine individuell regeln, so dass der zentrale Verdichter immer am optimalen Arbeitspunkt mit maximalem Wirkungsgrad gefahren werden kann. Dadurch wird der Energiebedarf zur Vakuumerzeugung nochmals reduziert. Die dem zentralen Verdichter vorgeschaltete Filtereinrichtung sorgt zudem dafür, dass keine abrasiven Medien in den Verdichter gelangen, was die Instandhaltungskosten des Verdichters nochmals reduziert.

Die Erfindung wird nachfolgend anhand der in den Figuren 2 bis 4 gezeigten Ausführungsbeispiele näher erläutert.

Figur 2 zeigt ein Schema einer Zigarettenherstellungsanordnung nach einer ersten erfindungsgemäßen Ausführungsform.

Figur 3 zeigt ein Schema einer Zigarettenherstellungsanordnung nach einer zweiten erfindungsgemäßen Ausführungsform.

Figur 4 zeigt ein Schema einer Zigarettenherstellungsanordnung nach einer dritten erfindungsgemäßen Ausführungsform.

Für die Erläuterung der Bezugszeichen wird zur Vermeidung von Wiederholungen auch auf die obige Diskussion zur Figur 1 verwiesen.

Bei der in Figur 2 gezeigten Ausführungsform umfasst die Zigarettenherstellungsanordnung wenigstens eine

Zigarettenherstellungsmaschine 1, im Folgenden Maker genannt, in der die Vakuumkammer 2 sowie außerhalb derselben die Abführvorrichtung 3 angeordnet sind. Die Verdichterleitung 24 führt von der Vakuumkammer 2 wiederum zum in dem Maker 1 vorgesehenen Verdichter 4, in welchem der aus der Vakuumkammer 2 kommende Luftstrom 11 verdichtet und über die Sammelleitung 7 in die Filtereinrichtung 5 verbracht und nach dem Filtern über den Ventilator 6 weiter transportiert wird.

Die Abführvorrichtung 3 saugt im Maker 1 außerhalb der Vakuumkammer 2 vorhandene Prozessluft 10 an und führt diesen Luftstrom über eine Abführleitung 31 ebenfalls zur Sammelleitung 7 und von dort aus in den Filter 5. Dabei ist die Abführleitung 31 als Bypassleitung ausgebildet, welche den Verdichter 31 umgeht, so dass lediglich der Luftstrom 11, nicht aber der Luftstrom 10 im Maker-internen Verdichter verdichtet wird. Dies reduziert die erforderliche Leistung des Verdichters 4 und spart Wartungs- und insbesondere auch Energiekosten.

Entsprechend kann mit hier nicht gezeigten, lediglich durch ihre Sammelleitungen 8 und 9 angedeuteten weiteren Makern verfahren werden.

Die in Figur 3 gezeigte Variante unterscheidet sich von der Variante aus Figur 2 dadurch, dass der Verdichter 4 außerhalb des Makers 1 platziert wird. Damit werden die durch den Verdichterbetrieb induzierte Wärmeemission und die Schallemission im Maker 1 eliminiert. Weiter kann der Verdichter 4 an einem vom Arbeitsraum, in dem die Maker 1 aufgestellt sind, separierten Raum vorgesehen werden, so dass die Klimatisierung des Arbeitsraumes erleichtert und die Schallemission darin reduziert wird.

Wie auch bei der Ausführungsform in Figur 2 können wieder mehrere Maker vorgesehen sein, die mit einem jeweiligen externen Verdichter 4 verbunden sind, deren Leitungen 8, 9 zu der zentralen Filtereinrichtung 5 führen.

Bei der in Figur 4 gezeigten Ausführungsform sind eine Mehrzahl Maker 1 vorgesehen, welche jeweils von der Vakuumkammer 2 ausgehende Verdichterleitungen 24, 24', 24" aufweisen. Zwischen dem gemeinsamen Maker-externen Verdichter 4 ist eine zentrale Vorfiltereinheit 12 gesetzt, welche etwaige abrasive Stoffe aus dem Luftstrom 11 heraus filtert, bevor dieser verdichtet wird. Zudem kann der Verdichter 4 zusätzlich hinsichtlich des Verschleißes geschont werden. Weiter kann vorgesehen sein, dass jeder Luftstrom 11, der durch die Verdichterleitungen 24, 24', 24" geführt wird, mit einer separaten Regelung geregelt wird. Dadurch kann der Verdichter 4 immer am optimalen Arbeitspunkt gefahren werden, so dass wirkungsgradbedingte Verluste nicht auftreten. Weiter werden die jeweiligen Abführleitungen 31, 31', 31" für die übrige aus den Makern 1 stammende Prozessluft über die zentrale Filtereinrichtung 5 wieder an dem Verdichter 4 vorbei geführt bzw. von diesem separat gefördert. Auch der durch die Abführleitungen 31, 31', 31 " geführte Luftstrom 10 kann mit entsprechend ausgebildeten separaten Regelungsvorrichtungen geregelt werden, um den Filter 5 bzw. den Verdichter 6 am optimalen Arbeitspunkt zu betreiben.

## Patentansprüche

1. Zigarettenherstellungsanordnung, aufweisend wenigstens eine Zigarettenherstellungsmaschine (1), wenigstens einen Verdichter (4) und wenigstens eine Filtereinrichtung (5, 12) zum Filtern der aus der Zigarettenherstellungsmaschine (1) abgeführten und über eine Abführleitung (7, 8, 9) zur Filtereinrichtung (5) geführten Prozessluft, wobei eine über eine Verdichterleitung (24) mit dem Verdichter (4) verbundene Vakuumkammer (2) mit einem den Tabak fördernden Fördermedium in der Zigarettenherstellungsmaschine (1) vorgesehen ist, wobei ein erster, durch das Fördermedium geleiteter Luftstrom (11) aus der Vakuumkammer (2) über die Verdichterleitung (24) zu dem Verdichter (4) geführt wird, wobei ferner eine außerhalb der Vakuumkammer (2) in der Zigarettenherstellungsmaschine (1) angeordnete Abführvorrichtung (3) zur Abführung von in der Zigarettenherstellungsmaschine (1) und außerhalb der Vakuumkammer (2) anfallender Prozessluft (10) vorgesehen ist,
**dadurch gekennzeichnet,**
**dass** die Abführvorrichtung (3) über eine Abführleitung (31), insbesondere eine Bypassleitung (31), unter Umgehung des Verdichters (4) mit der Filtereinrichtung (5) verbunden ist.

2. Zigarettenherstellungsanordnung nach Anspruch 1,
**dadurch gekennzeichnet,**
**dass** der Verdichter (4) außerhalb der Zigarettenherstellungsmaschine (1) angeordnet ist.

3. Zigarettenherstellungsanordnung nach einem der vorigen Ansprüche,
aufweisend eine Mehrzahl Zigarettenherstellungsmaschinen (1), deren jeweilige Abführleitungen (7, 8, 9) in eine zentrale Filtereinrichtung (5) geführt sind.

4. Zigarettenherstellungsanordnung nach Anspruch 2,
**dadurch gekennzeichnet,**
**dass** eine erste Filtereinrichtung (12) mit der Verdichterleitung (24) verbunden und zwischen Zigarettenherstellungsmaschine (1) und Verdichter (4) angeordnet ist, und dass eine zweiter Filtereinrichtung (5) vorgesehen ist, welche mit der Bypassleitung (31) der Zigarettenherstellungsmaschine (1) verbunden ist.

5. Zigarettenherstellungsanordnung nach Anspruch 4, aufweisend eine Mehrzahl Zigarettenherstellungsmaschinen (1), deren jeweilige Verdichterleitungen (24, 24', 24") zur ersten Filtereinrichtung (12) geführt sind und deren jeweilige Bypassleitungen (31, 31', 31") zur zweiten Filtereinrichtung (5) geführt sind.

6. Zigarettenherstellungsanordnung nach einem der vorigen Ansprüche,
**dadurch gekennzeichnet,**
**dass** sie eine Regelungsvorrichtung zur Regelung der in der Verdichterleitung (24, 24', 24") geförderten Luftstromes (11) aufweist.

7. Zigarettenherstellungsanordnung nach einem der vorigen Ansprüche,
**dadurch gekennzeichnet**
**dass** sie eine Regelungsvorrichtung zur Regelung des in der Abführleitung (31, 31', 3"1) geförderten Luftstroms (10) aufweist.

## Geänderte Patentansprüche

### Geänderte Patentansprüche gemäss Regel 137(2) EPÜ.

**1.** Zigarettenherstellungsanordnung, aufweisend wenigstens eine Zigarettenherstellungsmaschine (1), einen Verdichter (4) und wenigstens eine Filtereinrichtung (5, 12) zum Filtern der aus der Zigarettenherstellungsmaschine (1) abgeführten und über eine Abführleitung (7, 8, 9) zur wenigstens einen Filtereinrichtung (5) geführten Prozessluft, wobei eine über eine Verdichterleitung (24) mit dem Verdichter (4) verbundene Vakuumkammer (2) mit einem den Tabak fördernden Fördermedium in der Zigarettenherstellungsmaschine (1) vorgesehen ist, wobei ein erster, durch das Fördermedium geleiteter Luftstrom (11) aus der Vakuumkammer (2) über die Verdichterleitung (24) zu dem Verdichter (4) geführt wird, wobei ferner eine außerhalb der Vakuumkammer (2) in der Zigarettenherstellungsmaschine (1) angeordnete Abführvorrichtung (3) zur Abführung von in der Zigarettenherstellungsmaschine (1) und außerhalb der Vakuumkammer (2) anfallender Prozessluft (10) vorgesehen ist,
**dadurch gekennzeichnet,**
**dass** die Abführvorrichtung (3) über eine Abführleitung (31), insbesondere eine Bypassleitung (31), unter Umgehung des Verdichters (4) mit einer Filtereinrichtung (5) verbunden ist.

**2.** Zigarettenherstellungsanordnung nach Anspruch 1,
**dadurch gekennzeichnet,**
**dass** der Verdichter (4) außerhalb der Zigarettenherstellungsmaschine (1) angeordnet ist.

**3.** Zigarettenherstellungsanordnung nach einem der vorigen Ansprüche,
aufweisend eine Mehrzahl Zigarettenherstellungsmaschinen (1), deren jeweilige Abführleitungen (7, 8, 9) in eine zentrale Filtereinrichtung (5) geführt sind.

**4.** Zigarettenherstellungsanordnung nach Anspruch 2,
**dadurch gekennzeichnet,**
**dass** eine erste Filtereinrichtung (12) mit der Verdichterleitung (24) verbunden und zwischen Zigarettenherstellungsmaschine (1) und Verdichter (4) angeordnet ist, und dass eine zweiter Filtereinrichtung (5) vorgesehen ist, welche mit der Abführleitung (31) der Zigarettenherstellungsmaschine (1) verbunden ist.

**5.** Zigarettenherstellungsanordnung nach Anspruch 4, aufweisend eine Mehrzahl Zigarettenherstellungsmaschinen (1), deren jeweilige Verdichterleitungen (24, 24', 24") zur ersten Filtereinrichtung (12) geführt sind und deren jeweilige Abführleitungen (31, 31', 31") zur zweiten Filtereinrichtung (5) geführt sind.

**6.** Zigarettenherstellungsanordnung nach einem der vorigen Ansprüche,
**dadurch gekennzeichnet,**
**dass** sie eine Regelungsvorrichtung zur Regelung der in der Verdichterleitung (24, 24', 24") geförderten Luftstromes (11) aufweist.

**7.** Zigarettenherstellungsanordnung nach einem der vorigen Ansprüche,
**dadurch gekennzeichnet**
**dass** sie eine Regelungsvorrichtung zur Regelung des in der Abführleitung (31, 31', 3"1) geförderten Luftstroms (10) aufweist.
